# EUROPÄISCHE PATENTSCHRIFT

(11) **EP 2 025 816 B1**
(45) Veröffentlichungstag und Bekanntmachung des Hinweises auf die Patenterteilung: **18.05.2011**
(21) Anmeldenummer: 07023242.6
(22) Anmeldetag: 30.11.2007
(51) Int. Cl.: E01F 15/08

(54) **Verfahren zum Herstellen eines Wandelements und nach dem Verfahren hergestelltes Wandelement für eine Verkehrsleitwand**
Method for manufacturing a wall element and wall element manufactured according to the method for a traffic guide wall
Procédé de fabrication d'un élément de muret et élément de muret fabriqué après le procédé pour un muret de séparation du trafic

(30) Priorität: 01.08.2007 EP 07015088
(43) Veröffentlichungstag der Anmeldung: 18.02.2009
(73) Patentinhaber: AVS Mellingen GmbH, 99441 Mellingen (DE)
(72) Erfinder: Berghaus, Dieter, 51515 Kürten (DE)
(74) Vertreter: Hennicke, Ernst Rüdiger

(56) Entgegenhaltungen:
- EP-A- 0 715 026
- EP-A- 1 172 484
- WO-A-2005/099389
- FR-A- 2 894 263
- US-A- 5 015 119
- US-A1- 2007 036 616

## Beschreibung

Die Erfindung betrifft ein Verfahren zum Herstellen eines Wandelements für eine Verkehrsleitwand und ist außerdem auf ein Wandelement für eine Verkehrsleitwand gerichtet, das insbesondere nach dem erfindungsgemäßen Verfahren herstellbar ist.

Verkehrsleitwände finden in verschiedenartigen Ausgestaltungen Anwendung auf öffentlichen Straßen, wo sie die Fahrspuren für Kraftfahrzeuge seitlich begrenzen und insbesondere eine Trennung der unterschiedlichen Fahrtrichtungen absichern. Verkehrsleitwände werden insbesondere in Baustellenbereichen aus einzelnen Segmenten zusammengesetzt, deren Länge so bemessen ist, dass sie mit üblichen Transportfahrzeugen zum Einsatzort transportiert und von diesem wieder abgeholt werden können. Die Länge der Segmente, die für solche Zwecke eingesetzt werden, hängt insbesondere auch von ihrem Gewicht und damit ihrem Material ab; Segmente für Stahlschutzwände können beispielsweise eine Länge von mehr als 15 m haben, da solche Stahlschutzwandelemente ein vergleichsweise geringes, auf ihre Länge bezogenes spezifisches Gewicht aufweisen. Bekannte Betonwandelemente sind verglichen mit Wandelementen aus Stahl bei vergleichbarer Länge erheblich schwerer, denn sie weisen wegen der im Allgemeinen geforderten Aufstandsbreite einen vergleichsweise breiten Fußbereich auf, so dass die für die bekannten Betonelemente einzusetzende Betonmenge pro Längeneinheit und damit dementsprechend das Längengewicht sehr groß ist.

Obwohl die bekannten Betonwandelemente bei ihrem Transport wegen ihres hohen spezifischen Längengewichts Nachteile gegenüber Wandelementen aus Stahl aufweisen, werden sie insbesondere an Baustellen, die für einen längeren Zeitraum eingerichtet werden, häufig bevorzugt, denn ihr beim Transport nachteiliges, hohes spezifisches Längengewicht sorgt im installierten Zustand der Verkehrsleitwand auch für eine gegenüber reinen Stahlelementen höhere Standsicherheit und damit einen höheren Schutz für die Verkehrsteilnehmer. Allerdings kommt es häufig dazu, dass die aus Beton bestehenden Wandelemente an ihren Kantenbereichen ausbrechen bzw. im Fall eines Unfalls insbesondere mit schweren Fahrzeugen wie beispielsweise LKW vollständig durchbrechen können, was unter Umständen einen Austausch einzelner Wandelemente an der Baustelle erforderlich macht und jedenfalls eine Wiederverwendung eines gebrochenen Elements nach Abbau der Baustelle nicht gestattet. Ein besonderer Nachteil der bekannten Beton-Wandelemente besteht in ihrer vergleichsweise aufwendigen Herstellung, denn es sind Formen erforderlich, deren Querschnitt dem Querschnitt der Betonwandelemente mit im Allgemeinen verbreitertem Fußbereich und schmalerem Kopfbereich entspricht, wobei immer nur so viele Wandelemente gleichzeitig hergestellt werden können, wie Formen zur Verfügung stehen.

Ausgehend von der EP 1 172 484 A2 ist es die.

Aufgabe der Erfindung, ein Wandelement für eine Verkehrsleitwand sowie ein Verfahren zu seiner Herstellung zu schaffen, womit die Vorteile von Betonwandelementen und Stahlwandelementen vereint werden und wobei für die Fertigstellung der Wandelemente insbesondere keine aufwendigen Formen erforderlich sind.

Das erfindungsgemäße Verfahren schlägt zur Lösung dieser Aufgabe die Einhaltung folgender Verfahrensschritte vor:
- Herstellen eines im Wesentlichen aus zwei Seitenteilen, einem Oberteil und einem Unterteil aus Stahlprofilen bestehenden, umfangsseitig geschlossenen Stahlrahmens, dessen Dicke zwischen den Seitenflächen der Stahlprofile der gewünschten Wanddicke des Wandelementes entspricht;
- Auflegen des Stahlrahmens mit der einen Seitenfläche seiner Stahlprofile auf eine im Wesentlichen ebene, vorzugsweise horizontale Auflagefläche;
- Ausfüllen des auf der Auflagefläche aufliegenden Stahlrahmens bis in die Höhe der oberen, zweiten Seitenfläche seiner Stahlprofile mit Beton; und
- Abheben des derart erstellten Stahl-Beton-Wandelements von der Auflagefläche nach Verfestigung und wenigstens teilweisem Aushärten des eingebrachten Betons.

Das insbesondere nach diesem Verfahren herstellbare, erfindungsgemäße Wandelement ist demgemäß gekennzeichnet durch einen aus zwei Seitenteilen, einem Unterteil und einem Oberteil aus Stahlprofilen bestehenden, umfangsseitig geschlossenen Stahlrahmen, wobei das von dem Stahlrahmen umfangsseitig begrenzte Gefach mit einer Ausfüllung aus Beton versehen ist.

Mit der Erfindung wird also ein "Hybrid"-Wandelement aus Stahl und Beton geschaffen, wobei der den Betonkern an dessen Ober-, Unter-und Seitenflächen umfangsseitig einschließende Stahlrahmen dem Wandelement nicht nur eine besonders hohe Stabilität, sondern auch einen zuverlässigen Schutz gegen Ausbrechen der Kanten bzw. Durchbrechen des Betonkerns verschafft und insbesondere die besonders einfache Herstellung des Wandelementes ermöglicht, indem der Stahlrahmen als verlorene Schalung dient, die auf eine ebene, vorzugsweise im Wesentlichen horizontale Auflagefläche aufgelegt und dann einfach mit Beton ausgegossen wird. Das erfindungsgemäße Verfahren und das Wandelement nach der Erfindung erlauben es im Übrigen in besonders vorteilhafter Weise, die Stahlrahmenelemente ggf. mit einer in der Ausfachung vorzugsweise angeordneten Bewehrung bei Bedarf auch über große Distanzen zu transportieren und erst am oder in der Nähe ihres Einsatzortes an einer Baustelle das Gefach mit Beton auszufüllen und die derart fertig gestellten Beton-Stahl-Wandelemente dann an der Baustelle zu einer diese sichernden Verkehrsleitwand aufzustellen. Der Transport lediglich der Stahlrahmen der Wandelemente, der nur einen Bruchteil des Gesamtgewichts ausmacht, ist erheblich kostengünstiger als ein Transport von bereits mit dem Betonkern versehenen Stahlrahmen, so dass ein Transport auch über weite Entfernungen beispielsweise von einem lediglich die Stahlkomponenten zusammenbauenden Hersteller zu einer Baustelle sinnvoll ist, wobei dann an der Baustelle oder einem nahe zu dieser gelegenen Standort nur noch die Betonfüllung einzubringen ist.

Wie bereits angedeutet, wird vorzugsweise vor dem Ausfüllen des Stahlrahmens mit dem Beton in dem von dem Stahlrahmen begrenzten Gefach eine Bewehrung angeordnet, bei der es sich um eine schlaffe Bewehrung beispielsweise aus einem Stahlgitter handeln kann, die aber auch als vorgespannte Bewehrung insbesondere zwischen den beiden Seitenteilen des Stahlrahmens ausgeführt werden kann. Die Bewehrung kann an den Stahlprofilen des Stahlrahmens befestigt, insbesondere angeschweißt werden, so dass sie auch beim Transport der Stahlrahmen-Rohlinge für erfindungsgemäße Wandelemente sicher in den Stahlrahmen gehalten wird.

Als Beton für das Wandelement kommt verfahrensgemäß vorzugsweise ein selbstverdichtender bzw. selbstentlüftender Beton zum Einsatz, der beim Ausgießen des von dem Stahlrahmen umgrenzten Gefaches dieses lückenlos ausfüllt, ohne dass der Beton mittels Rüttelflaschen od.dgl. verdichtet werden müsste. Die Auflagefläche, bei der es sich beispielsweise um einen an die Größe der Wandelemente angepassten Arbeitstisch mit einer Stahloberfläche handeln kann, wird vorzugsweise mit einem Trennmittel versehen, bevor das Gefach mit Beton ausgegossen wird, wobei als Trennmittel beispielsweise Öl verwendet werden kann. Es ist aber auch denkbar, die Auflagefläche als verlorene Schalung an das Wandelement mit anzugießen, beispielsweise als Auflagefläche ein (dünnes) Blech in der Größe des Wandelementes zu verwenden, das nach dem Abbinden und Aushärten des Betons an diesem jedenfalls auf einer Seite des Wandelementes verbleibt, wobei es zusätzlich noch gegen unbeabsichtigtes Lösen von dem Beton an diesem mittels Schrauben oder beim Gießen von Beton umschlossenen Halteankern gesichert werden kann. Es ist sogar möglich, nach dem vollständigen Ausfüllen des Gefaches des Wandelementstahlrahmens von der Oberseite des dann noch liegenden Wandelementes ein (zweites) Blech oder eine andere geeignete, flache Abdeckung auf den Beton aufzulegen, womit man dann ein allseitig geschlossenes Wandelement mit einem innen liegenden Betonkern erhält.

Die Stahlprofile für den Stahlrahmen des Wandelements sind vorzugsweise U- und/oder H-Profile, deren zueinander parallele Schenkel die Betonausfüllung im Randbereich des Wandelementes überdeckend einfassen. Die Seitenteile des Stahlrahmens können bevorzugt mit dem Unterteil und dem Oberteil an ihren Stoßstellen in den Eckbereichen des Wandelementes fest verbunden, insbesondere verschweißt sein.

Weitere Merkmale und Vorteile der Erfindung ergeben sich aus der nachfolgenden Beschreibung und der Zeichnung, worin eine bevorzugte Ausführungsform des erfindungsgemäßen Wandelementes sowie verfahrensschritte zu dessen Herstellung nach dem erfindungsgemäßen Verfahren näher erläutert sind. Es zeigt:
- **Fig. 1**: eine aus mehreren Wandelementen nach der Erfindung aufgebaute Verkehrsleitwand im Bereich einer Verbin- dungsstelle zweier Wandelemente in einer Seitenan- sicht;
- **Fig. 2**: den Gegenstand der Fig. 1 in einer Draufsicht;
- **Fig. 3**: einen auf einem Fertigungstisch abgelegten Stahlrah- men für ein erfindungsgemäßes Wandelement in einer Draufsicht; und
- **Fig. 4**: den Gegenstand der Fig. 3 im Schnitt längs der Linie IV-IV in vergrößertem Maßstab nach teilweise erfolg- tem Ausfüllen des von den Stahlprofilen umschlosse- nen Gefaches.

Die Fig. 1 und 2 zeigen zwei jeweils nur über eine Teillänge dargestellte Wandelemente 10a, 10b, die zur Bildung einer durchgehenden, in ihrer Gesamtheit mit 11 bezeichneten Verkehrsleitwand im Bereich ihrer stirnseitigen Stoßstellen 12a, b mittels Wandverbindern 13 miteinander verbunden sind.

Die Wandelemente 10 haben einen über ihre Höhe h konstanten, rechteckigen Querschnitt. Dabei beträgt die Dicke der Wandelemente bei dem dargestellten Ausführungsbeispiel 155 mm, während ihre Höhe h bei 600-800 mm liegt. Wie die Zeichnungen gut erkennen lassen, besteht jedes der Wandelemente 10 aus einem umfangsseitig geschlossenen Stahlrahmen 14 aus zwei Seitenteilen 15, 16 sowie einem Oberteil 17 und einem Unterteil 18, die an ihren Enden in den Eckbereichen 19 des Wandelementes miteinander verschweißt sind, sowie aus einer Ausfüllung 20 aus bewehrtem Beton, der in das von dem Stahlrahmen 14 umschlossene Gefach 21 eingebracht ist. Dabei ist die Anordnung so getroffen, dass die Stahlprofile, die beim Oberteil 17 und beim Unterteil 18 U-Profile und an den Seitenteilen 15, 16 H-Profile sind, mit ihren zueinander parallelen Schenkeln 22 die Betonausfüllung 20 im Randbereich des Wandelements 10 überdeckend einfassen.

Die Herstellung des erfindungsgemäßen Wandelementes nach dem erfindungsgemäßen Verfahren erfolgt derart, dass zunächst der Stahlrahmen 14 aus den beiden Seitenteilen 15, 16 und dem Ober- und Unterteil 17, 18 zusammengeschweißt wird. Anschließend wird in dem sich dann von dem umfangsseitig geschlossenen Stahlrahmen begrenzten Gefach 21 eine Bewehrung 23 angeordnet, die bei dem Ausführungsbeispiel zum einen aus in Wandlängsrichtung verlaufenden, zwischen den Seitenteilen 15, 16 vorgespannten Zugankern 24 und zum anderen aus einer schlaffen Bewehrung in Form einer Bewehrungsmatte 25 besteht, die mit vertikal zwischen Oberteil 17 und Unterteil 18 verlaufenden Moniereisen 26 durch Schweißpunkte fest mit den Stahlprofilen verbunden ist. Die Anordnung ist so getroffen worden, dass die Bewehrung nicht seitlich über die äußeren Seitenflächen 27 des Stahlrahmens bzw. der diesen bildenden Stahlprofile vorragt.

Der derart aus den U- bzw. H-Profilen zusammengesetzte Stahlrahmen wird dann mit seiner einen Seitenfläche 27 auf einen Arbeitstisch 28 aufgelegt, dessen Auflagefläche 29 aus Stahl besteht und mit einem dünnen Ölfilm 30 als Trennmittel versehen ist. Anschließend wird das Gefach 21 mit einem selbstverdichtenden Beton in voller Dicke d, also bis zur oberen Seitenfläche 27 des Stahlrahmens ausgegossen, wobei der Beton auch die von den Schenkeln und dem Steg der Stahlprofile gebildete, U-förmige Ausnehmung vollständig ausfüllt, wie dies insbesondere in Fig. 4 an der linken Seite erkennbar ist. Nach Verfestigung und teilweisem Aushärten des in das Gefach eingebrachten Betons kann das Wandelement von dem Arbeitstisch abgehoben und zum weiteren Aushärten an einem Lagerplatz abgestellt werden, bevor es nach Erreichen seiner hierfür erforderlichen Mindestfestigkeit an einer Baustelle mit anderen Wandelementen und Wandverbindern zu der Verkehrsleitwand 11 zusammengebaut wird.

Es ist erkennbar, dass der Stahlrahmen ggf. zusammen mit der in dessen Gefach angeordneten Bewehrung als Wandelementrohling wegen seines im Vergleich zum fertigen Wandelement erheblich geringeren Gewichts leicht transportierbar ist und somit auch über große Entfernungen hin in die Nähe einer Baustelle verbracht werden kann, wo dann die Fertigstellung des Wandelementes "vor Ort" lediglich durch Ausfüllen des noch leeren Gefaches mit Beton erfolgt. Der Stahlrahmen 14 verbleibt als verlorene Schalung am Rand des Betonkerns und verleiht diesem hierdurch eine erhöhte Festigkeit sowie einen Schutz gegen Ausbrechen der Kanten des Betons. Auch wenn der Betonkern des Wandelementes beispielsweise nach einem Unfall einen Riss aufweisen sollte, was bei reinen Betonteilen regelmäßig deren Austausch erforderlich macht, kann das Wandelement in der Verkehrsleitwand verbleiben, denn der Stahlrahmen verleiht ihm weiterhin die erforderliche strukturelle Festigkeit.

## Patentansprüche

1. Verfahren zum Herstellen eines Wandelements für eine Verkehrsleitwand mit folgenden Verfahrensschritten:
- Herstellen eines im Wesentlichen aus zwei Seitenteilen (15, 16), einem Oberteil (17) und einem Unterteil (18) aus U- und/oder H-Stahlprofilen (15 bis 18) mit zueinander parallelen Schenkeln (22) bestehenden, umfangsseitig geschlossenen Stahlrahmens (14), dessen Dicke (d) zwischen den Seitenflächen (27) der Stahlprofile (15 bis 18) der gewünschten Wanddicke des Wandelements (10) entspricht;
- Auflegen des Stahlrahmens (14) mit der einen Seitenfläche (27) seiner Stahlprofile (15 bis 18) auf eine im Wesentlichen ebene, vorzugsweise horizontale Auflagefläche (29);
- Ausfüllen des von dem auf der Auflagefläche aufliegenden Stahlrahmens (14) begrenzten Gefaches (21) bis in die Höhe der oberen, zweiten Seitenfläche (27) seiner Stahlprofile mit Beton (20), so dass die zueinander parallelen Schenkel (22) der Stahlprofile die Betonausfüllung (20) im Randbereich des Wandelements (10) überdeckend einfassen; und
- Abheben des derart erstellten Stahl-Beton-Wandelements (10) von der Auflagefläche (29) nach Verfestigung und weinigstens teilweisem Aushärten des eingebrachten Betons.

2. Verfahren nach Anspruch 1, **dadurch gekennzeichnet, dass** vor dem Ausfüllen des Stahlrahmens (14) in dem von diesem begrenzten Gefach (21) eine Bewehrung (23) angeordnet wird.

3. Verfahren nach Anspruch 2, **dadurch gekennzeichnet, dass** die Bewehrung (23) an den Stahlprofilen (15 bis 18) des Stahlrahmens (14) befestigt, insbesondere angeschweißt wird.

4. Verfahren nach einem der Ansprüche 1 bis 3, **dadurch gekennzeichnet, dass** als Beton ein selbstverdichtender bzw. selbstentlüftender Beton verwendet wird.

5. Verfahren nach einem der Ansprüche 1 bis 4, **dadurch gekennzeichnet, dass** die Auflagefläche (29) mit einem Trennmittel (30) versehen wird, bevor das Gefach (21) mit Beton ausgegossen wird.

6. Verfahren nach Anspruch 5, **dadurch gekennzeichnet, dass** als Trennmittel (30) Öl verwendet wird.

7. Wandelement für eine Verkehrsleitwand, insbesondere herstellbar in einem Verfahren nach einem der Ansprüche 1 bis 6, **gekennzeichnet durch** einen aus zwei Seitenteilen (15, 16), einem Unterteil (18) und einem Oberteil (17) aus Stahlprofilen bestehenden umfangsseitig geschlossenen Stahlrahmen (14), wobei die Stahlprofile (15 bis 18) U- und/oder H-Profile sind mit zueinander parallelen Schenkeln sind und das von dem Stahlrahmen (14) umfangsseitig begrenzte Gefach (21) so mit einer Ausfüllung (20) aus Beton versehen ist, dass die zueinander parallelen Schenkel (22) der Stahlprofile (15-18) die Betonausfüllung (20) im Randbereich des Wandelements (10) überdeckend einfassen.

8. Wandelement nach Anspruch 7, **dadurch gekennzeichnet, dass** die Ausfüllung (20) aus bewehrtem Beton besteht und dass die Bewehrungseinlagen mit den Stahlprofilteilen (15 bis 18) verbunden, insbesondere verschweißt sind.

9. Wandelement nach Anspruch 8 oder 9, **dadurch gekennzeichnet, dass** die Seitenteile (15, 16) mit dem Unterteil (18) und dem Oberteil (17) an ihren Stoßstellen in den Eckbereichen (19) des Wandelements (10) fest verbunden, insbesondere verschweißt sind.

## Claims

1. Method of producing a wall element for a traffic barrier wall, comprising the following method steps:
- producing a peripherally closed steel frame (14) which is substantially composed of two side parts (15, 16), an upper part (17) and a lower part (18) in the form of U- and/or H-steel profiles (15 to 18) having mutually parallel legs (22) and whose thickness (d) between the side faces (27) of the steel profiles (15 to 18) corresponds to the desired wall thickness of the wall element (10);
- placing the steel frame (14) by one of the side faces (27) of its steel profiles (15 to 18) on a substantially planar, preferably horizontal, support surface (29);
- filling with concrete (20) the compartment (21), which is defined by the steel frame (14) resting on the support surface, up to the height of the upper, second side face (27) of its steel profiles so that the mutually parallel legs (22) of the steel profiles enclose the concrete filling (20) in an overlapping manner in the edge region of the wall element (10); and
- lifting the thus produced steel/concrete wall element (10) off the support surface (29) after the poured-in concrete has set and at least partially cured.

2. Method according to Claim 1, **characterized in that**, prior to filling the steel frame (14), a reinforcement (23) is arranged in the compartment (21) defined by said frame.

3. Method according to Claim 2, **characterized in that** the reinforcement (23) is fastened, in particular welded, to the steel profiles (15 to 18) of the steel frame (14).

4. Method according to one of Claims 1 to 3, **characterized in that** the concrete used is a self-compacting or self-deaerating concrete.

5. Method according to one of Claims 1 to 4, **characterized in that** the support surface (29) is provided with a release agent (30) before the compartment (21) is filled with concrete.

6. Method according to Claim 5, **characterized in that** the release agent (30) used is oil.

7. Wall element for a traffic barrier wall, which can be produced in particular in a method according to one of Claims 1 to 6, **characterized by** a peripherally closed steel frame (14) composed of two side parts (15, 16), a lower part (18) and an upper part (17) in the form of steel profiles, wherein the steel profiles (15 to 18) are U- and/or H-profiles having mutually parallel legs and the compartment (21) defined peripherally by the steel frame (14) is provided with a filling (20) of concrete so that the mutually parallel legs (22) of the steel profiles (15-18) enclose the concrete filling (20) in an overlapping manner in the edge region of the wall element (10).

8. Wall element according to Claim 7, **characterized in that** the filling (20) consists of reinforced concrete, and **in that** the reinforcement inserts are connected, in particular welded, to the steel profile parts (15 to 18).

9. Wall element according to Claim 8 or 9, **characterized in that** the side parts (15, 16) are securely connected, in particular welded, to the lower part (18) and the upper part (17) at their joints in the corner regions (19) of the wall element (10).

## Revendications

1. Procédé de fabrication d'un élément de muret pour un muret de séparation du trafic, comprenant les étapes suivantes:
- fabrication d'un cadre d'acier (14), fermé à son pourtour, composé essentiellement de deux parties latérales (15, 16), d'une partie supérieure (17) et d'une partie inférieure (18) en profilés en acier en U et/ou en H (15 à 18) avec des ailes (22) parallèles les unes aux autres, dont l'épaisseur (d) entre les faces latérales (27) des profilés en acier (15 à 18) correspond à l'épaisseur de paroi souhaitée de l'élément de muret (10);
- pose du cadre d'acier (14) avec une première face latérale (27) de ses profilés en acier (15 à 18) sur une surface d'appui essentiellement plane, de préférence horizontale (29);
- remplissage du moule (21) limité par le cadre d'acier (14) posé sur la surface d'appui jusqu'à la hauteur de la deuxième face latérale supérieure (27) de ses profilés en acier avec du béton (20), de telle manière que les ailes (22) parallèles les unes aux autres des profilés en acier enserrent avec recouvrement le remplissage de béton (20) dans la région du bord de l'élément de muret (10);
- redressement de l'élément de muret en acier-béton ainsi formé (10) de la surface d'appui (29) après solidification et prise au moins partielle du béton déversé.

2. Procédé selon la revendication 1, **caractérisé en ce que** l'on dispose une armature (23) dans le moule (21) limité par le cadre d'acier (14) avant le remplissage de celui-ci.

3. Procédé selon la revendication 2, **caractérisé en ce que** l'on fixe, en particulier on soude, l'armature (23) aux profilés en acier (15 à 18) du cadre d'acier (14).

4. Procédé selon l'une quelconque des revendications 1 à 3, **caractérisé en ce que** l'on utilise comme béton un béton à densification spontanée ou à évacuation d'air spontanée.

5. Procédé selon l'une quelconque des revendications 1 à 4, **caractérisé en ce que** la surface d'appui (29) est munie d'un moyen de séparation (30), avant de remplir le moule (21) avec du béton.

6. Procédé selon la revendication 5, **caractérisé en ce que** l'on utilise de l'huile comme moyen de séparation (30).

7. Elément de muret pour un muret de séparation du trafic, réalisable en particulier par un procédé selon l'une quelconque des revendications 1 à 6, **caractérisé par** un cadre d'acier (14), fermé à son pourtour, composé de deux parties latérales (15, 16), d'une partie inférieure (18) et d'une partie supérieure (17) en profilés en acier, dans lequel les profilés en acier (15 à 18) sont des profilés en U et/ou en H avec des ailes parallèles les unes aux autres et le moule (21) limité en périphérie par le cadre d'acier (14) est doté d'un remplissage en béton (20), de telle manière que les ailes parallèles les unes aux autres (22) des profilés en acier (15 à 18) enserrent avec recouvrement le remplissage de béton (20) dans la région du bord de l'élément de muret (10).

8. Elément de muret selon la revendication 7, **caractérisé en ce que** le remplissage de béton (20) se compose de béton armé et **en ce que** les éléments d'armature sont assemblés, en particulier sont soudés, aux parties de profilés en acier (15 à 18).

9. Elément de muret selon la revendication 8 ou 9, **caractérisé en ce que** les parties latérales (15, 16) sont solidarisées, en particulier sont soudées, à la partie inférieure (18) et à la partie supérieure (17) à leurs points de rencontre dans les régions de coin (19) de l'élément de muret (10).
